# EUROPÄISCHE PATENTSCHRIFT

(11) **EP 3 489 435 B1**
(45) Veröffentlichungstag und Bekanntmachung des Hinweises auf die Patenterteilung: **02.12.2020**
(21) Anmeldenummer: 17203725.1
(22) Anmeldetag: 27.11.2017
(51) Int. Cl.: E04G 7/30, E04G 7/32

(54) **BEFESTIGUNGSELEMENT, GERÜST, VERFAHREN ZUR HERSTELLUNG EINES GERÜSTES**
FASTENING ELEMENT, FRAME, METHOD FOR PRODUCING A FRAME
ÉLÉMENT DE FIXATION, STRUCTURE, PROCÉDÉ DE FABRICATION D'UNE STRUCTURE

(43) Veröffentlichungstag der Anmeldung: 29.05.2019
(73) Patentinhaber: Tobler AG, 9424 Rheineck (CH)
(72) Erfinder: Tamer, Hasim, 8280 Kreuzlingen (CH); Kuster, Timo, 9424 Rheineck (CH)
(74) Vertreter: Hepp Wenger Ryffel AG

(56) Entgegenhaltungen:
- EP-A1- 0 376 430
- EP-A1- 0 527 086
- EP-A1- 3 012 385
- JP-A- 2006 193 947
- JP-U- H0 618 556
- US-A- 5 988 317
- US-A1- 2011 180 350

## Beschreibung

Die Erfindung betrifft ein Befestigungselement, ein Gerüst, sowie ein Verfahren zur Herstellung eines Gerüstes gemäss dem Oberbegriff der unabhängigen Ansprüche.

Es ist bei Befestigungselementen, welche einen Keil aufweisen im Gerüstbau bekannt, dass beim Anbringen des Befestigungselements der Keil oft ungewollt und zu früh in eine Sicherungsposition fällt, aus welcher der Keil mühsam wieder entfernt werden muss. Aus der DE 10 2012 104 694 A1 ist ein Befestigungselement bekannt, welches einen Keil-Stütz-Körper aufweist. Dieser weist eine Keil-Stützfläche zum vertikalen Abstützen des unteren Keilendes gegen ein unbeabsichtigtes Bewegen des Keils vertikal nach unten auf. Damit wird das Aufstecken des Befestigungselements in einer im Wesentlichen horizontalen Richtung radial auf die Lochscheibe ermöglicht, ohne dabei eine Blockade durch den Keil zu riskieren.

Bei dem genannten Befestigungselement ist nachteilig, dass der Keil trotz der Keil-Stützfläche bei der Befestigung sich aus der Keil- Stützfläche ungewollt lösen kann und anschliessend das Aufstecken des Befestigungselements verhindert.

Ein Befestigungselement, ein Gerüst und ein Verfahren zur Herstellung eines Gerüstes mit den Merkmalen der Oberbegriffe der Ansprüche 1, 9 und 12 ist durch die EP 0 376 430 A1 bekannt.

Die Aufgabe der vorliegenden Erfindung ist es ein Befestigungselement zu schaffen, welches die Nachteile des Standes der Technik vermeidet und ein Gerüst und ein Verfahren zur Herstellung eines Gerüstes zu schaffen, bei welchen der Keil nicht vorzeitig in den Schlitz des Befestigungselementes fallen kann.

Die Erfindung löst diese Aufgabe mit einem Befestigungselement gemäß Anspruch 1, einem Gerüst gemäß Anspruch 9 und einem Verfahren gemäß Anspruch 12.

Erfindungsgemäss umfasst das Befestigungselement zur Verbindung einer Querstange mit einem Vertikalstiel eines Gerüstes einen Keilkopf und einen Keil. Im Keilkopf ist ein Keilsicherungselement ausgebildet. Der Keil ist durch eine Öffnung in den Keilkopf steckbar, so dass das Befestigungselement mit der Lochscheibe des Vertikalstiels durch den Keil formschlüssig verbindbar ist. Das Keilsicherungselement ist von einer Sicherungsposition in eine Befestigungsposition umstellbar. Der Keil ist ausschliesslich in der Befestigungsposition so in die Öffnung steckbar, dass im Gebrauch ein Formschluss zwischen Befestigungselement und der Lochscheibe entsteht.

Vorteilhaft erweist sich, dass dadurch zuerst das Keilsicherungselement von der Sicherungsposition in die Befestigungsposition umgestellt werden muss und erst anschliessend das Befestigungselement durch den Keil formschlüssig mit der Lochscheibe verbunden werden kann. Das Sicherungselement verhindert also einen vorzeitiges verlassen der Sicherungsposition durch den Keil. Dadurch kann die Querstange in die ideale Position gebracht werden, d. h. ausgerichtet werden ohne, dass dabei auf den Keil geachtet werden muss. Ein vorzeitiges Einnehmen der Befestigungsposition durch den Keil wird durch das Keilsicherungselement zuverlässig verhindert. Dies erleichtert den Aufbau eines Gerüstes und ermöglicht insbesondere ein einfaches und effizientes befestigen der Querstange am Vertikalstiel.

In der Sicherungsposition ist die Öffnung des Keilkopfs durch das Keilsicherungselement derart versperrt, dass der Keil nicht durch die Öffnung schiebbar ist.

In der Befestigungsposition wird das Keilsicherungselement derart umgeschaltet, dass die Öffnung frei wird. Das Umschalten wird durch Verschiebung eines Teilelements bewerkstelligt.

In einer bevorzugten Ausführungsform sind der Keilkopf und das Keilsicherungselement derart ausgebildet, dass in der Sicherungsposition der Keil in einer Halteposition fixierbar ist. Der Keilkopf, der Keil und das Keilsicherungselement sind derart ausgebildet, dass der Keilkopf beim Umstellen des Keilsicherungselements von der Halteposition in eine Verschlussposition fällt.

Vorteilhaft erweist sich, dass so die Querstange aus Distanz an den Vertikalstiel herangeführt werden kann und beim Erreichen des Bestimmungsorts, d. h. nach dem Ausrichten der Querstange die Verriegelung durch den Keil automatisch passiert, da dieser aus der Halteposition unter Einfluss der Schwerkraft in eine Befestigungsposition fällt. Dies erleichtert den Aufbau des Gerüsts und insbesondere das Erstellen von Verbindungen an schwierig erreichbaren Stellen.

In einer bevorzugten Ausführungsform ist der Keil unverlierbar mit dem Kopfteil verbunden.

Vorteilhaft erweist sich, dass so der Keil nicht verloren gehen kann. Dies erleichtert die Handhabung des Befestigungselements, da dieses ohne Bedenken bewegt und so einfach an den Bestimmungsort geführt werden kann.

Erfindungsgemäß weist der Keilkopf einen oberen Kopfteil und einen unteren Kopfteil mit je einer Öffnung auf. Zwischen dem oberen Kopfteil und dem unteren Kopfteil ist einen Schlitz ausgebildet. Das Keilsicherungselement versperrt in der Sicherungsposition den Weg zwischen den beiden Öffnungen zumindest teilweise.

Vorteilhaft erweist sich, dass der Keil in dieser Ausführungsform in der Sicherungsposition in der Öffnung des oberen Kopfteils liegt, wobei die Öffnung des unteren Kopfteils für den Keil durch das Keilsicherungselement unzugänglich gemacht ist. Dies ermöglicht ein sorgloses Bewegen der Querstange, an welche das Befestigungselement angeordnet ist.

Es erweist sich weiter als vorteilhaft, dass das Sicherungselement in dieser Ausführungsform zwischen dem oberen und unteren Kopfteil im Schlitz angebracht werden kann. Dies erlaubt es, das Sicherungselement als separates Bauteil auszuführen, welches bei einem ersten Umschalten in den Schlitz und bei einem weiteren Umschalten aus dem Schlitz bewegt wird. Das Keilsicherungselement kann so als nachrüstbares Element ausgeführt sein. Bereits existierende Querstangen/Befestigungselemente können so durch ein Keilsicherungselement nachgerüstet werden.

Der Schlitz kann jede beliebige Form annehmen also auch als halbrunde Aussparung, quadratische Aussparung, oder in ähnlicher Weise ausgeführt sein. In einer Ausführungsform ist der Schlitz als sich verengender Schlitz, insbesondere konisch ausgeführt.

Erfindungsgemäß ist das Keilsicherungselement als Schieberiegel ausgebildet. Der Schieberiegel verläuft im Schlitz des Befestigungselements. Der Schieberiegel ist im Wesentlichen parallel zum Schlitz verschiebbar. Der Schieberiegel steht in der Sicherungsposition in den Schlitz vor. Der Schieberiegel ist in der Befestigungsposition vollständig aus dem Schlitz zurückgeschoben.

Vorteilhaft erweist sich, dass so das Keilsicherungselement einfach von der Sicherungsposition in die Befestigungsposition verschoben werden kann. Insbesondere ermöglicht die Ausbildung des Keilsicherungselements als Schieberiegel ein einfaches Umschalten des Keilsicherungselements durch die im Gebrauch in den Schlitz eingeführte Lochscheibe. Ist das Keilsicherungselement als Schieberiegel ausgeführt, welcher in der Sicherungsposition in den Schlitz vorsteht, so wird beim Verbinden mit der Lochscheibe der Schieberiegel von der Lochscheibe zurück gestossen. So kann das Keilsicherungselement auf einfachste Weise, ohne aktives Umschalten eines Benutzers von der Sicherungsposition in die Befestigungsposition umgeschaltet werden. Es erweist sich weiter als vorteilhaft, dass so das Keilsicherungselement mit Ausnahme des Schieberiegels, welcher in der Sicherungsposition in den Schlitz hineinragt und in der Befestigungsposition aus dem Schlitz herausgeschoben wird, ausserhalb des Schlitzes, insbesondere in der vorteilhaft parallel zum Schlitz verlaufenden Querstange untergebrach werden kann. Dies hat den Vorteil, dass der Mechanismus, welcher das Umschalten des Keilsicherungselements ermöglicht einfach im Hohlraum der Querstange angeordnet und von dieser geschützt werden kann. Das Keilsicherungselement kann so platzsparend und von Umweltbedingungen geschützt angeordnet werden. Weiter kann der Keilkopf seine übliche Form beibehalten. Die bis anhin verwendeten Keilköpfe könne so ohne grosse Umgestaltung einfach mit der Funktion eines Keilsicherungselementes nachgerüstet werden.

Ein Schieberiegel ist ein gegenüber dem Keilkopf verschiebbarer Riegel.

In einer bevorzugten Ausführungsform ist der Schieberiegel derart ausgeführt, dass er in der Sicherungsposition so weit in den Schlitz hineinragt, dass er die gesamte Länge der Öffnung des Keilkopfs abdeckt.

Erfindungsgemäß ist der Schieberiegel derart ausgeführt, dass er in der Befestigungsposition vollständig aus dem Schlitz zurückgeschoben ist, da der Keil dann ohne Widerstand und ohne Beeinträchtigung seiner Bewegung von der Sicherungsposition in die Befestigungsposition bewegbar ist.

In einer bevorzugten Ausführungsform weist eine Fläche des Schieberiegels eine in einem Winkel verlaufende Fläche und/oder einen Nut auf.

So kann die in einem Winkel verlaufende Fläche des Schieberiegels den Keil in seiner Sicherungsposition stabilisieren und/oder festhalten. Insbesondere kann das Keilende, welches in der Sicherungsposition den Schieberiegel berührt mit einer komplementären, ebenfalls in einem Winkel verlaufenden Fläche versehen sein.

Weiter ist es möglich den Keil durch den im Schieberiegel ausgeführten Winkel in einer Position zu halten, in welcher der Keil neben der stabilen Position auch in einer guten Ausgangslage für den nach dem Umschalten des Keilsicherungselements erwünschten Durchfall des Keils durch den Schlitz und die Öffnung befindet. So kann die Montage der Querstange an den Vertikalstiel weiter vereinfacht werden.

Auch eine Nut erlaubt ein Stabilisieren des Keils, insbesondere wenn das Ende des Keilkopfs auf die Form und Position der Nut abgestimmt ist.

In einer Ausführungsform ist das Keilsicherungselement vollständig im Schlitz des Keilkopfes ausgeführt. Der Keilkopf weist dementsprechend kein Durchgangsloch auf, durch welches Teile des Keilsicherungselements von der Vorderseite des Keilkopfs zur Rückseite des Keilkopfs reichen. In dieser Ausführungsform erstreckt sich das Keilsicherungselement in seiner Sicherungsposition so in den Schlitz, dass es eine Bewegung des Keils von der Sicherungsposition in die Befestigungsposition verhindert. In der Befestigungsposition des Keilsicherungselements ist das Keilsicherungselement noch immer vollständig im Spalt. Im Gegensatz zur Sicherungsposition ist das Keilsicherungselement jedoch nun so im Spalt angeordnet, dass der Keil von der Sicherungsposition in die Befestigungsposition verschiebbar ist.

So muss das Keilsicherungselement nicht in den Keilkopf eingebracht sondern kann einfach auf diesen aufgesetzt werden. Ein Nachrüsten des Keilkopfs ist mit minimalem Aufwand möglich.

In einer Ausführungsform ist das Keilsicherungselement als zusammendrückbares Element im Schlitz ausgeführt. In seiner Sicherungsposition ist das Keilsicherungselement ausgedehnt und versperrt den Schlitz wenigstens teilweise. In seiner Befestigungsposition ist das Keilsicherungselement derart zusammengedrückt, dass es der Keil von der Sicherungsposition in die Befestigungsposition bewegt werden kann.

In einer Ausführungsform ist das Keilsicherungselement als steife Plate, welche rückseitig Federn umfasst ausgeführt. Die Federn weisen eine Verbindungsvorrichtung zur Verbindung mit dem Keilkopf auf. Weiter umfasst die Vorrichtungen einen Federschutz, beispielsweise einen Faltenbalg, welcher die Federn vor Schmutz schütz und gleichzeitig eine Auflagefläche für den Keil bildet.

In einer bevorzugten Ausführungsform ist der obere und/oder der untere Kopfteil derart geformt, dass sich ein verengender Schlitz ergibt.

Vorteilhaft erweist sich, dass so das Befestigungselement einfach an die Lochscheibe des Vertikalstiels herangeführt und die Lochscheib in der Spaltmitte zentriert werden kann. Die Lochscheibe kann ohne genaues Zielen in den breiten Schlitzbereich eingeführt werden und anschliessend durch ein einfaches vertikales Schieben mühelos zentriert werden. Dies erleichtert das Anbringen der Querstange an die Lochscheibe und ermöglicht es das Anbringen auch aus Distanz.

In einer bevorzugten Ausführungsform ist das Keilsicherungselement lösbar mit dem Befestigungselement verbunden. Insbesondere ist das Keilsicherungselement durch eine Klickverbindung lösbar mit dem Befestigungselement verbunden.

So kann das Keilsicherungselement als eigenständige Einheit ausgeführt werden. Das Keilsicherungselement kann je nach Bedarf an die Befestigungseinheit angebracht werden. Insbesondere erlaubt eine lösbare Verbindung zwischen dem Keilsicherungselement und dem Befestigungselement einen einfachen Austausch des Keilsicherungselements, beispielsweise bei einem Defekt des Keilsicherungselements.

In einer bevorzugten Ausführungsform umfasst das Befestigungselement ein Rückstellelement. Das Rückstellelement ist in einer bevorzugten Ausführungsform im Keilsicherungselement angebracht. In einer bevorzugten Ausführungsform ist das Rückstellelement eine Feder, welcher der Umstellbewegung des Keilsicherungselements von der Sicherungsposition in die Befestigungsposition entgegen wirkt.

So erfährt das Keilsicherungselement beim Umschalten von der Sicherungsposition in die Befestigungsposition einen Widerstand. Durch diesen Widerstand wird ein ungewolltes Umschalten von der einen Position in die andere Position erschwert. Insbesondere wird so das ungewollte Umschalten beim Heranführen der Querstange an den Vertikalstiel verhindert und somit die einfach Montage der Befestigungseinheit ermöglicht.

In einer bevorzugten Ausführungsform umfasst das Keilsicherungselement weiter eine Einrastvorrichtung, welche beim Umstellen des Keilsicherungselements von der Sicherungsposition in die Befestigungsposition beim Erreichen der Befestigungsposition das Keilsicherungselement in der Befestigungsposition einrastet.

Vorteilhaft erweist sich, dass so das Erstellen eines Formschluss zwischen dem Befestigungselement und der Lochscheibe vereinfacht wird, in dem das Keilsicherungselement dem Befestigungselement nach einmaligem Erreichen der Anschlagsposition keinen Widerstand mehr bietet. Dies ist insbesondere dann vorteilhaft, wenn zur Erreichung des Formschlusses (finden eines Loches) das Befestigungselement auf der Lochscheibe hin und her bewegt werden muss.

In einer Ausführungsform ist die Einrastvorrichtung so ausgeführt, dass diese manuell lösbar ist. So kann die Einrastvorrichtung nach der Lösung der Verbindung zwischen dem Befestigungselement und der Lochscheibe deaktiviert werden. Die Befestigungseinheit kann anschliessend erneut verwendet werden.

In einer bevorzugten Ausführungsform weist das Keilsicherungselement eine Kontaktfläche zum Kontakt mit einem Vertikalstiel auf. Die Fläche weist bevorzugt wenigstens eine Rille auf.

Vorteilhaft erweist sich, dass durch die Rille bei der Verzinkung der Fläche das überschüssige Zink über die Rille abfliessen kann. So entsteht auf einfache Weise und ohne die Notwendigkeit von weiteren Arbeitsschritten eine ebene Kontaktfläche. Eine solche Kontaktfläche erlaubt es das Befestigungselement bündig an den Vertikalstiel anzubringen. Dies ist insbesondere für die Herstellung eines Formschlusses, insbesondere für das selbständige durch die Schwerkraft bedingte Fallen des Keils von der Sicherungsposition durch die Öffnungen des Keilkopfs in die Befestigungsposition, in welcher der Keil einen Formschluss mit der Lochscheibe bildet von grosser Wichtigkeit. Denn bei unebener Fläche das Befestigungselement kann das Element unter Umständen gar nicht so an die Lochscheibe herangeführt werden kann, dass der Keil von der Sicherungsposition in die Befestigungsposition bewegt werden kann.

In einer Ausführungsform weist der Keilkopf eine Öffnung zur Aufnahme von Verbindungselementen zur Verbindung des Keilsicherungselements mit dem Keilkopf auf.

Selbstverständlich kann der Keilkopf auch die Verbindungselemente aufweisen, wobei die Öffnung entsprechend im Keilsicherungselement vorgesehen sind.

Zur Lösung der Aufgabe führt ebenfalls ein Gerüst umfassend wenigstens ein Vertikalstiel mit einer Lochscheibe, einer Querstange mit einem Befestigungselement wie vorangehend beschrieben.

In einer bevorzugten Ausführungsform ist das Gerüst derart ausgebildet, dass ein Keilkopf des Befestigungselements, insbesondere ein Schlitz des Befestigungselements und die Lochscheibe in ihre Form derart aufeinander abgestimmt, dass die Lochscheibe in den Schlitz führbar ist. Das Keilsicherungselement ist derart ausgeführt, dass es beim Einfügen der Lochscheibe in den Schlitz von der Sicherungsposition in die Befestigungsposition umschaltet.

Vorteilhaft erweist sich, dass so die Verbindung des Vertikalstiels mit der Querstange besonders fehlerunanfällig hergestellt werden kann. Das Keilsicherungselement stellt sicher, dass der Keil nicht schon zu früh in die Öffnung des Keilkopfs hinein fällt. Ein Gerüst bestehend aus mehreren Querstangen und Vertikalstielen ist so besonders einfach aufbaubar.

In einer bevorzugten Ausführungsform sind die Löcher der Lochscheibe und der Keil derart aufeinander abgestimmt, dass nach dem Umschalten des Keilsicherungselements der Keil durch die Schwerkraft von selbst in das Loch der Lochscheibe fällt. Der der Keil fällt somit von alleine in einen Formschluss.

Vorteilhaft erweist sich, dass die Verbindung zwischen dem Vertikalstiel und der Querstange so einfach hergestellt werden kann, ohne dass dabei eine Person den Keil von der Sicherungsposition in die Befestigungsposition bewegen muss.

Zur Lösung der Aufgabe führt ebenfalls ein Verfahren zur Herstellung eines Gerüstes. In diesem Verfahren wird eine Querstange mit einem Befestigungselement wie vorangehenden und im Folgenden beschrieben mit einem Vertikalstiel verbunden.

Vorteilhaft erweist sich, dass das Verfahren aufgrund des Keilsicherungselements besonders einfach ausgeführt werden kann, da der Keil während des Verfahrens durch das Keilsicherungselement vor dem Durchfall in die Öffnung des Keilkopfs bewahrt wird.

In einer Ausführungsform ist die Lochscheibe des Vertikalstiels mit einem rund um die Scheibe reichenden Langloch ausgeführt.

So kann der Keil einfach ohne Ausrichtung an der Lochscheibe von der Sicherungsposition in die Befestigungsposition fallen, sobald das Keilsicherungselement umgeschaltet wurde.

In einer weiteren Ausführungsform ist die Lochscheibe des Vertikalstiels mit zwei halbrunden Langlöchern ausgeführt. So wird eine stärkere Festigkeit der Lochscheibe ermöglicht ohne dass ein wesentliches Ausrichten des Befestigungselements an der Lochscheibe nötig wird. Dies spart Zeit und somit Kosten.

Die Erfindung wird im Folgenden an Hand von Ausführungsbeispielen in Figuren weiter erläutert. Hierbei zeigen:
Figur 1: Schematisch ein erstes Ausführungsbeispiel eines Vertikalstiels und einer Querstange mit einem erfindungsgemässen Befestigungselement.
Figur 2: Das Befestigungselement des ersten Ausführungsbeispiels aus Figur 1 in der Sicherungsposition in einer perspektivischen Darstellung.
Figur3: Das Befestigungselement des ersten Ausführungsbeispiels aus Figur 1 in der Befestigungsposition in einer seitlichen Perspektive.
Figur 4: Das Befestigungselement des ersten Ausführungsbeispiels aus Figur 1 in einer perspektivischen Darstellung von unten.
Figur 5: Das Befestigungselement des ersten Ausführungsbeispiels aus Figur 1 in einer Draufsicht.
Figur 6: Das Befestigungselement des ersten Ausführungsbeispiels aus Figur 1 in einer Rückansicht.
Figur 7: Das Befestigungselement des ersten Ausführungsbeispiels aus Figur 1 in einer Vorderansicht.
Figur 8: Das Keilsicherungselement eines erfindungsgemässen Befestigungselements.

Figur 1 zeigt ein Vertikalstiel 3, welcher eine Lochscheibe 9 umfasst. Weiter ist eine Querstange 2 mit einem Befestigungselement 1 gezeigt. Die Querstange 2 kann durch das Befestigungselement 1 mit einer Lochscheibe 9 des Vertikalstiels 3 und somit mit dem Vertikalstiel 3 verbunden werden. Das Befestigungselement 1 weist dazu einen Keilkopf 5, welcher einen Schlitz 12 aufweist, einen Keil 6 und ein Keilsicherungselement, welches in Form eines Schieberiegels 13 im Schlitz 12 ausgeführt ist auf. Der Keilkopf 5 des Befestigungselements 1 wird zur Herstellung der Verbindung an die Lochscheibe 9 herangeführt. Ist das Befestigungselement 1 genug nahe an der Lochscheibe 9, schiebt bei weiterem heran bewegen der Querstange 2 an den Vertikalstiel 3 die Lochscheibe 9 den Schieberiegel 13 horizontal in die Querstange 2 zurück. Der Keil 6 fällt bei richtiger Ausrichtung schwerkraftbedingt in ein Loch der Lochscheibe 9. Die Querstange 2 ist so mit dem Vertikalstiel 3 formschlüssig verbunden.

Die bereits beschriebenen Elemente werden im Folgenden nicht weiderholt, wobei die vorangehende Beschreibung, wenn nichts anderes erwähnt ist, ebenso auf die Elemente der weiteren Figuren zutrifft.

Figur 2 zeigt Keilkopf 5 bestehend aus einem oberen Kopfteil 10 und einem unteren Kopfteil 11. Zwischen den beiden Kopfteilen 10, 11 bildet sich der Schlitz 12. Der obere und untere Kopfteil 10, 11 weisen jeweils eine Öffnung 8 auf (siehe Figur 5 bezüglich der Öffnung des oberen Kopfteils).

Der Schieberiegel 13 befindet sich in einer Sicherungsposition, in welcher er ausgefahren ist und den Schlitz 12 hineinragt. Der Schieberiegel 13 weist eine Nut 19 auf. Keil 6 ist durch die Öffnung des oberen Kopfteils 10 gesteckt, an welchem er unverlierbar befestigt ist. Der Keil 6 liegt auf dem Schieberiegel 13 auf und wird durch diesen vor dem Durchdringen des Schlitzes 12 und der Öffnung 8 des unteren Kopfteils 11 gehindert.

Der Keilkopf 5 weist am oberen Kopfteil 10, sowie am unteren Kopfteil 11 eine Kontaktfläche 17 auf. Diese Kontaktflächen 17 sind senkrecht zum Schieberiegel 13 ausgeführt. Die Kontaktflächen 17 weisen jeweils zwei Rillen 18 auf, welche bei der Herstellung des Keilkopf dem Abfluss des Zinks dienen, so dass ebene Kontaktfläche entstehen, ohne dass dazu weitere Arbeitsschritte nötig sind.

Der Keil 6 steht in einem spitzen Winkel zum Schieberiegel 13 in einer stabilen Sicherungsposition am Schieberiegel 13 an.

Figur 3 zeigt den Keilkopf 5 aus einer seitlichen Perspektive. Der Schieberiegel 13 des Keilsicherungselements 7 befindet sich in einer eingefahrenen Position, welche einer Befestigungsposition entspricht. Der Keil 6 ist deshalb im Gegensatz zu Figur 2 nicht in der Sicherungsposition, sondern in einer Befestigungsposition. In der Befestigungsposition ist der Keil 6 sowohl in der Öffnung des oberen Kopfteils als auch in der Öffnung des unteren Kopfteil 11 eingebracht. Der Keil 6 durchdringt in dieser Position den Schlitz 12. Der Keil 6 ist so ausgeführt, dass er nach dem Durchdringen des Schlitzes 12 und der Öffnung des unteren Kopfteils 11 für ein weiteres Durchfallen zu dick ausgebildet ist. Der Keil 6 befindet sich deshalb in einer stabilen Befestigungsposition.

In Figur 4 ist der Keilkopf 5 von unten, d. h. mit Blick an die Unterseite des unteren Kopfteils 11 gezeigt. Das Keilsicherungselement 7 ist in diese Figur in der Sicherungsposition dargestellt. Der Schieberiegel 13 ist also ausgefahren und durch die Öffnung 8 des unteren Kopfteils 11 sichtbar. Der Schieberiegel verhindert in dieser Position das Durchfallen des Keils 6 (nicht sichtbar).

Figur 4 zeigt erneut die Kontaktfläche 17 des Keilkopfes 5. Die Rillen 18 sind in der Kontaktfläche 17 ersichtlich. Weiter sieht man dass die Kontaktfläche leicht gekrümmt ausgebildet ist. Die Krümmung entspricht dem Radius des Vertikalstiels 3, mit welcher der Keilkopf 5 verbunden werden soll.

Figur 5 zeigt den Keilkopf 5 von oben. In dieser Perspektive ist der Keil 6 erkennbar. Keil 6 ist in dieser Figur in der Befestigungsposition dargestellt. Der Schieberiegel 13 ist in dieser Figur nicht sichtbar, da der Schieberiegel in seiner Befestigungsposition, d. h. im Keilsicherungselement 7 eingefahren ist. In dieser Perspektive ist ausschliesslich der obere Kopfteil 10 ersichtlich.

Figur 6 zeigt den Keilkopf 5 von vorne. Der Keil 6 befindet sich in der Befestigungsposition. Der Schieberiegel 13 ist - um diese Keilposition überhaupt zu ermöglichen - ebenfalls in seiner Befestigungsposition, d. h. in das Keilsicherungselement eingefahren.

Figur 7 zeigt den Keilkopf 5 von hinten. Es ist ersichtlich, wie das Keilsicherungselement 7 durch Klickverbindungen 14 an dem Keilkopf 5 angebracht sind. Eine solche Klickverbindung 14 ist eine lösbare Verbindung, sodass das Keilsicherungselement jederzeit von dem Keilkopf 5 entfernt werden kann.

Figur 8 zeigt eine Explosionsdarstellung des Keilsicherungselements 7. Es besteht aus einem Gehäuse, welches die Klickverbindungselemente 14 umfasst. Das Gehäuse umfasst weiter einen Deckel, welcher ebenfalls durch Klickverbindungselemente auf den anderen Teil des Gehäuses verbunden werden kann. Im Gehäuse findet der Schieberiegel 13 Platz. Der Schieberiegel 13 ist mit einem Rückstellungselement 15 verbunden. Das Rückstellungselement 15 ist in diesem Ausführungsbeispiel als Feder ausgeführt. Ist das Keilsicherungselement 7 zusammengebaut so drückt die Feder 15 den Schieberiegel 13 aus dem Keilsicherungselement heraus, wodurch sich der Schieberiegel in der Sicherungsposition gezwungen wird.

Wird nun im Gebrauch der Keilkopf 5 mit dem Keilsicherungselement 7 an eine Lochscheibe 9 eines Vertikalstiels 3 herangeführt, so berührt der Schieberiegel 13 die Lochscheibe 9. Der Schieberiegel 13 wird bei weiterem Heranführen der Querstange 2 an den Vertikalstiel 3 entgegen der Federkraft der Feder 15 in das Keilsicherungselement 7 hinein gestossen. Erreicht der Schieberiegel 13 eine gewisse Position, beispielsweise eine völlig ins Gehäuses eingefahrene Position, so kann der Schieberiegel 13 im Keilsicherungselement 7 einrasten und so in der erreichten Position fixiert werden.

## Patentansprüche

1. Befestigungselement (1) zur Verbindung einer Querstange (2) mit einem Vertikalstiel (3) eines Gerüstes (4), umfassend einen Keilkopf (5) und einen Keil (6), wobei ein Keilsicherungselement (7) im Keilkopf (5) ausgebildet ist und der Keil (6) durch eine Öffnung (8) in den Keilkopf (5) steckbar ist, so dass das Befestigungselement (1) formschlüssig mit einer Lochscheibe (9) eines Vertikalstieles (3) verbindbar ist, wobei das Keilsicherungselement (7) von einer Sicherungsposition in eine Befestigungsposition umstellbar ist, wobei der Keil (6) ausschliesslich in der Befestigungsposition so in die Öffnung (8) steckbar ist, dass im Gebrauch eine Formschluss zwischen dem Befestigungselement (1) und der Lochscheibe (9) entsteht, wobei der Keilkopf (5) einen oberen Kopfteil (10) und einen unteren Kopfteil (11) mit je einer Öffnung (8) aufweist, wobei zwischen dem oberen Kopfteil (10) und dem unteren Kopfteil (11) ein Schlitz (12) ausgebildet ist, wobei das Keilsicherungselement (7) in der Sicherungsposition den Weg zwischen den beiden Öffnungen (8) zumindest teilweise versperrt, wobei das Keilsicherungselement als Schieberiegel ausgeführt ist und der Schieberiegel (13) im Schlitz (12) des Befestigungselements (1) verläuft und im Wesentlichen parallel zum Schlitz (12) verschiebbar ist, wobei der Schieberiegel (13) in der Sicherungsposition in den Schlitz (12) vorsteht, **dadurch gekennzeichnet, dass** der Schieberiegel (13) in der Befestigungsposition vollständig aus dem Schlitz zurückgeschoben ist.

2. Befestigungselement (1) nach Anspruch 1, wobei der Keilkopf (5) und das Keilsicherungselement (7) derart ausgebildet sind, dass in der Sicherungsposition der Keil (6) in einer Halteposition fixierbar ist, wobei der Keilkopf (5) und das Keilsicherungselement (7) derart ausgebildet sind, dass der Keil (6) beim Umstellen des Keilsicherungselements (7) von der Halteposition in eine Verschlussposition fällt.

3. Befestigungselement (1) nach Anspruch 1, wobei eine Fläche des Schieberiegels (13) in einem Winkel verlaufend ausgebildet ist und/oder eine Nut (19) aufweist.

4. Befestigungselement (1) nach Anspruch 1 bis 3, wobei der obere und/oder der untere Kopfteil (10, 11) derart geformt sind, dass sich ein verengender Schlitz (12) ergibt.

5. Befestigungselement (1) nach einem der vorangehenden Ansprüche, wobei das Keilsicherungselement (7) lösbar mit dem Befestigungselement (1), insbesondere durch eine Klickverbindung (14), verbunden ist.

6. Befestigungselement (1) nach einem der vorangehenden Ansprüchen, weiter umfassend ein Rückstellelement (15), insbesondere eine Feder, welches der Umstellbewegung des Keilsicherungselements (7) von der Sicherungsposition in die Befestigungsposition entgegen wirkt.

7. Befestigungselement (1) nach einem der vorangehenden Ansprüchen, wobei das Keilsicherungselement (7) weiter eine Einrastvorrichtung aufweist, welche beim Umstellen der Keilsicherungselements (7) von der Sicherungsposition in die Befestigungsposition, beim Erreichen der Befestigungsposition einrastet.

8. Befestigungselement (1) nach einem der vorangehenden Ansprüche, wobei das Befestigungselement (1) eine Kontaktfläche (17) zum Kontakt mit dem Vertikalstiel (3) aufweist, wobei diese Fläche (17) wenigsten eine Rille (18) aufweist.

9. Gerüst (4) umfassend wenigstens einen Vertikalstiel (3) mit einer Lochscheibe (9) und eine Querstange (2), **gekennzeichnet durch** ein Befestigungselement (1) nach einem der Ansprüche 1 bis 8.

10. Gerüst (4) nach Anspruch 9, wobei der Schlitz (12) des Befestigungselements (1) und die Lochscheibe (9) in ihrer Form derart aufeinander abgestimmt sind, dass die Lochscheibe (7) in den Schlitz (12) führbar ist und dabei das Keilsicherungselement (7) von der Sicherungsposition in die Befestigungsposition umschaltet.

11. Gerüst (4) gemäss einem der Ansprüche 9 oder 10, wobei die Löcher der Lochscheibe (9) und der Keil (6) derart aufeinander abgestimmt sind, dass nach dem Umschalten des Keilsicherungselements (7) der Keil (6) durch die Schwerkraft von selbst durch das Loch der Lochscheibe (9) in einen Formschluss fällt.

12. Verfahren zur Herstellung eines Gerüstes (4), **dadurch gekennzeichnet, dass** eine Querstange (2) mit einem Befestigungselement (1) gemäss einem der Ansprüche 1 bis 8 mit einer Lochscheibe eines Vertikalstiels (3) verbunden wird.

13. Befestigungselement nach einem der Ansprüche 1 bis 6, **dadurch gekennzeichnet, dass** das Keilsicherungselement ein Rückstellelement (15) und Verbindungselemente (14) umfasst, insbesondere Klickverbindungselemente (14), die in weitere Öffnungen im Keilkopf (5) einbringbar sind, wobei das Keilsicherungselement eine Einrastvorrichtung zum Einrasten des Keilsicherungselements in der Befestigungsposition beim Erreichen der Befestigungsposition beim Umstellen des Keilsicherungselements von der Sicherungsposition in die Befestigungsposition umfasst.

## Claims

1. Fastening element (1) for connecting a crossbar (2) to a vertical shaft (3) of a scaffolding (4), comprising a wedge head (5) and a wedge (6), wherein a wedge securing element (7) is formed in the wedge head (5) and the wedge (6) can be inserted through an opening (8) in the wedge head (5) so that the fastening element (1) can be positively connected to a perforated disc (9) of a vertical shaft (3), wherein the wedge securing element (7) can be changed over from a securing position into a fastening position, wherein the wedge (6) can be inserted into the opening (8) exclusively in the fastening position in such a way that, in use, a form fit is produced between the fastening element (1) and the perforated disc (9), wherein the wedge head (5) has an upper head part (10) and a lower head part (11) each with an opening (8), wherein a slot (12) is formed between the upper head part (10) and the lower head part (11), wherein the wedge securing element (7) in the securing position at least partially blocks the path between the two openings (8), wherein the wedge securing element is designed as a sliding bolt and the sliding bolt (13) extends in the slot (12) of the fastening element (1) and is displaceable substantially parallel to the slot (12), the sliding bolt (13) projecting into the slot (12) in the securing position, **characterised in that** the sliding bolt (13) is pushed back completely out of the slot in the fastening position.

2. Fastening element (1) according to claim 1, wherein the wedge head (5) and the wedge securing element (7) are designed in such a way that in the securing position the wedge (6) can be fixed in a holding position, wherein the wedge head (5) and the wedge securing element (7) are designed in such a way that the wedge (6) falls from the holding position into a closing position when the wedge securing element (7) is changed over.

3. Fastening element (1) according to claim 1, wherein one surface of the sliding bolt (13) is formed to extend at an angle and/or has a groove (19).

4. The fastening element (1) according to claims 1 to 3, wherein the upper and/or the lower head part (10, 11) are formed in such a way that a narrowing slot (12) is formed.

5. Fastening element (1) according to one of the preceding claims, wherein the wedge securing element (7) is detachably connected to the fastening element (1), in particular by a click connection (14).

6. Fastening element (1) according to one of the preceding claims, further comprising a restoring element (15), in particular a spring, which counteracts the changeover movement of the wedge securing element (7) from the securing position to the fastening position.

7. Fastening element (1) according to one of the preceding claims, wherein the wedge securing element (7) further has an engagement device which engages when the wedge securing element (7) is moved from the securing position into the fastening position, when the fastening position is reached.

8. Fastening element (1) according to one of the preceding claims, said fastening element (1) having a contact surface (17) for contact with the vertical stem (3), said surface (17) having at least one groove (18).

9. Scaffolding (4) comprising at least one vertical stem (3) with a perforated disc (9) and a crossbar (2), **characterized by** a fastening element (1) according to one of the preceding claims 1 to 8.

10. Scaffolding (4) according to claim 9, wherein the slot (12) of the fastening element (1) and the perforated disc (9) are matched to one another in their shape in such a way that the perforated disc (7) can be guided into the slot (12) and the wedge securing element (7) switches over from the securing position into the fastening position in the process.

11. Scaffolding (4) according to one of claims 9 or 10, wherein the holes of the perforated disc (9) and the wedge (6) are matched to one another in such a way that after the wedge securing element (7) has switched over, the wedge (6) falls by gravity through the hole in the perforated disc (9) into a positive fit of its own accord.

12. A method of manufacturing a scaffolding (4), **characterised in that** a crossbar (2) with a fastening element (1) according to one of claims 1 to 8 is connected to a perforated disc of a vertical stem (3).

13. Fastening element according to one of claims 1 to 6, **characterized in that** the wedge securing element comprises a restoring element (15) and connecting elements (14), in particular click-connecting elements (14), which can be inserted into further openings in the wedge head (5), the wedge securing element comprising a latching device for latching the wedge securing element in the fastening position when the fastening position is reached when the wedge securing element is moved from the securing position to the fastening position.

## Revendications

1. Elément de fixation (1) pour relier une traverse (2) à une tige verticale (3) d'un échafaudage (4), comprenant une tête de cale (5) et une cale (6), dans lequel un élément de fixation de cale (7) est formé dans la tête de cale (5) et la cale (6) peut être insérée à travers une ouverture (8) dans la tête de cale (5) de sorte que l'élément de fixation (1) peut être relié par complémentarité de forme à un disque perforé (9) d'une tige verticale (3), dans lequel l'élément de fixation de la cale (7) peut passer d'une position de sécurité à une position de fixation, dans lequel la cale (6) peut être introduite dans l'ouverture (8) exclusivement en position d'attache de telle sorte qu'en cours d'utilisation, un ajustement de forme est produit entre l'élément de fixation (1) et le disque perforé (9), dans lequel la tête de cale (5) présente une partie de tête supérieure (10) et une partie de tête inférieure (11) avec chacune une ouverture (8), dans lequel une fente (12) est formée entre la partie de tête supérieure (10) et la partie de tête inférieure (11), dans lequel l'élément de fixation de la cale (7) bloque au moins partiellement le chemin entre les deux ouvertures (8) dans la position de sécurité, l'élément de fixation à coin étant conçu comme un boulon coulissant et le boulon coulissant (13) s'étendant dans la fente (12) de l'élément de fixation (1) et étant déplaçable sensiblement parallèlement à la fente (12), le boulon coulissant (13) faisant saillie dans la fente (12) en position de sécurité, **caractérisé en ce que** le boulon coulissant (13) est complètement repoussé hors de la fente en position de fixation.

2. Elément de fixation (1) selon la revendication 1, dans lequel la tête de la cale (5) et l'élément de fixation de la cale (7) sont conçus de telle sorte que dans la position de sécurité, la cale (6) peut être fixée dans une position de maintien, dans lequel la tête de la cale (5) et l'élément de fixation de la cale (7) sont conçus de telle sorte que la cale (6) tombe de la position de maintien dans une position de verrouillage lorsque l'élément de fixation de la cale (7) est changé.

3. Elément de fixation (1) selon la revendication 1, dans lequel une surface du boulon coulissant (13) est formée de manière à s'étendre sous un angle et/ou présente une rainure (19).

4. Elément de fixation (1) selon les revendications 1 à 3, dans lequel la partie supérieure et/ou inférieure de la tête (10, 11) est formée de telle manière qu'il en résulte une fente (12) qui se rétrécit.

5. Elément de fixation (1) selon l'une des revendications précédentes, dans lequel l'élément de fixation en forme de coin (7) est relié de manière amovible à l'élément de fixation (1), en particulier par une liaison à encliquetage (14).

6. Elément de fixation (1) selon l'une des revendications précédentes, comprenant en outre un élément de rappel (15), en particulier un ressort, qui s'oppose au mouvement de commutation de l'élément de fixation à coin (7) de la position de sécurité à la position d'attache.

7. Elément de fixation (1) selon l'une des revendications précédentes, dans lequel l'élément de fixation en forme de coin (7) comprend en outre un dispositif d'engagement qui s'engage lorsque l'élément de fixation en forme de coin (7) est déplacé de la position de sécurité à la position de fixation, lorsque la position de fixation est atteinte.

8. Elément de fixation (1) selon l'une des revendications précédentes, l'élément de fixation (1) ayant une surface de contact (17) pour le contact avec la tige verticale (3), cette surface (17) ayant au moins une rainure (18).

9. Echafaudage (4) comprenant au moins une tige verticale (3) avec un disque perforé (9) et une barre transversale (2), **caractérisé par** un élément de fixation (1) selon l'une des revendications 1 à 8.

10. Echafaudage (4) selon la revendication 9, dans lequel la fente (12) de l'élément de fixation (1) et le disque perforé (9) sont adaptés l'un à l'autre dans leur forme de telle sorte que le disque perforé (7) puisse être guidé dans la fente (12) et que l'élément de fixation en forme de coin (7) passe alors de la position de sécurité à la position de fixation.

11. Cadre (4) selon l'une des revendications 9 ou 10, dans lequel les trous du disque perforé (9) et de la cale (6) sont adaptés l'un à l'autre de telle manière qu'après commutation de l'élément de fixation de la cale (7), la cale (6) tombe par gravité à travers le trou du disque perforé (9) dans un ajustement positif de son propre chef.

12. Procédé de fabrication d'un échafaudage (4), **caractérisé en ce qu'**une barre transversale (2) avec un élément de fixation (1) selon l'une des revendications 1 à 8 est reliée à une plaque perforée d'une barre verticale (3) .

13. Elément de fixation selon l'une des revendications 1 à 6, **caractérisé en ce que** l'élément de fixation en forme de coin comprend un élément de rappel (15) et des éléments de liaison (14), en particulier des éléments de liaison par encliquetage (14), qui peuvent être insérés dans d'autres ouvertures de la tête de coin (5), l'élément de fixation en forme de coin comprenant un dispositif de verrouillage pour verrouiller l'élément de fixation en forme de coin dans la position de fixation lorsque la position de fixation est atteinte lors du passage de l'élément de fixation en forme de coin de la position de sécurité à la position de fixation.
